# EUROPÄISCHE PATENTSCHRIFT

(11) **EP 4 286 593 B1**
(45) Veröffentlichungstag und Bekanntmachung des Hinweises auf die Patenterteilung: **03.07.2024**
(21) Anmeldenummer: 22176230.5
(22) Anmeldetag: 30.05.2022
(51) Int. Cl.: E02D 7/28, E02D 17/13, E02F 3/90, E02F 3/92, E21D 1/06, E21B 21/00, E21B 21/10

(54) **TIEFBAUGERÄT UND VERFAHREN ZUM ERSTELLEN EINES LOCHES**
EXCAVATION DEVICE AND METHOD FOR CREATING A HOLE
DISPOSITIF D'EXCAVATION ET PROCÉDÉ DE CRÉATION D'UN TROU

(43) Veröffentlichungstag der Anmeldung: 06.12.2023
(73) Patentinhaber: BAUER Spezialtiefbau GmbH, 86529 Schrobenhausen (DE)
(72) Erfinder: Finkenzeller, Stefan, 85084 Reichertshofen (DE); Klippenstein, Jürgen, 86169 Augsburg (DE); Schröppel, Christoph, 86655 Harburg (DE); Mundi, Maximilian, 86153 Augsburg (DE)
(74) Vertreter: Wunderlich & Heim Patentanwälte PartG mbB

(56) Entgegenhaltungen:
- EP-B1- 3 556 942
- WO-A1-2016/116910
- WO-A2-2011/091157
- DE-A1- 2 808 206
- JP-A- H08 284 580

## Beschreibung

Die Erfindung betrifft ein Tiefbaugerät zum Erstellen eines Lochs im Boden mit einem Geräterahmen, einer Halteeinrichtung an einem oberen Bereich des Geräterahmens zum Halten des Tiefbaugerätes an einem Tragseil oder einer Tragstange, einer Abtragseinrichtung, welche mindestens ein drehend antreibbares Abtragselement aufweist und an einem unteren Endbereich des Geräterahmens angeordnet und zum Abtragen von Bodenmaterial ausgebildet ist, einem am Geräterahmen angeordneten Antrieb zum drehenden Antreiben des mindestens einen Abtragselementes und einer Absaugeinrichtung zum Absaugen von abgetragenem Bodenmaterial zusammen mit einer Flüssigkeit, die sich im Loch befindet, nach oben mittels einer Absaugleitung, wobei die Absaugeinrichtung mindestens eine Absaugöffnung am unteren Endbereich des Geräterahmens und eine Absaugpumpe umfasst, die am Geräterahmen angeordnet ist, gemäß dem Oberbegriff des Anspruchs 1.

Die Erfindung betrifft weiterhin ein Verfahren zum Erstellen eines Lochs im Boden mit einem Tiefbaugerät mit einem Geräterahmen, einer Halteeinrichtung an einem oberen Bereich des Geräterahmens, wobei das Tiefbaugerät an einem Tragseil oder einer Tragstange gehalten wird, einer Abtragseinrichtung, welche mindestens ein drehend antreibbares Abtragselement aufweist und an einem unterem Endbereich des Geräterahmens angeordnet ist, wobei durch das mindestens eine Abtragselement Bodenmaterial zum Erstellen des Loches im Boden abgetragen wird, einem am Geräterahmen angeordneten Antrieb, durch welchen das mindestens eine Abtragselement drehend angetrieben wird, und einer Absaugeinrichtung, durch welche abgetragenes Bodenmaterial zusammen mit einer Flüssigkeit, die sich im Loch befindet, nach oben mittels einer Absaugleitung abgesaugt wird, wobei die Absaugeinrichtung mindestens eine Absaugöffnung am unteren Endbereich des Geräterahmens und eine Absaugpumpe umfasst, die am Geräterahmen angeordnet ist, gemäß dem Oberbegriff des Anspruchs 10.

Als Tiefbaugeräte werden beispielsweise Schlitzwandfräsen zum Erstellen von sogenannten Schlitzwänden oder Dichtwänden eingesetzt, welche etwa zur Sicherung oder Abdichtung von Baugruben benötigt werden. Mittels einer Schlitzwandfräse wird durch rotierend angetriebene Fräsräder Bodenmaterial abgetragen und über eine Absaugpumpe zusammen mit umgebender Stützsuspension oder Spülflüssigkeit im Frässchlitz angesaugt und nach über Tage abgefördert. Die abgeförderte Suspension oder Spülflüssigkeit kann in einer Aufbereitungsanlage über Tage von abgetragenem Bodenmaterial entreichert und die Suspension oder Spülflüssigkeit wieder in den Schlitz rückgeführt werden. Eine derartige Schlitzwandfräse und ein derartiges Verfahren sind beispielsweise aus der DE 41 41 629 A1 oder der EP 2 586 962 A1 bekannt.

Zum Abfördern der Suspension oder Spülflüssigkeit aus dem Frässchlitz ist es etwa aus der gattungsbildenden EP 3 556 942 B1 bekannt, mittels einer Absaugpumpe am Fräsrahmen über einen Ansaugstutzen, welcher zwischen zwei Fräsradpaaren angeordnet ist, Suspension oder Spülflüssigkeit zusammen mit abgetragenem Bodenmaterial anzusaugen.

Die Leistung der Absaugpumpe muss dabei so ausgelegt sein, dass diese das abgefräste Bodenmaterial mit umgebender Flüssigkeit zuverlässig nach oben aus dem Schlitz abfördert. Mit zunehmender Schlitztiefe erhöht sich die Förderlänge oder Förderhöhe und damit auch die von der Absaugpumpe zu erbringende Arbeit. Mit zunehmender Schlitztiefe sind folglich entsprechend leistungsstarke und damit kostenintensive Absaugpumpen vorzusehen. Es können aber nicht beliebig große Pumpen mit gro-ßen Pumpenantrieben vorgesehen werden, da ein Bauraum etwa an einer Schlitzwandfräse begrenzt ist. Es kann daher in einem Fräsbetrieb erforderlich werden, ab einer bestimmten Tiefe die Abtragsleistung der Fräse zu vermindern. Hierdurch kann die anfallende Menge an Fräsklein reduziert und an die begrenzte Förderleistung der Absaugpumpe angepasst werden. Dies vermindert aber die Abtragsgeschwindigkeit und verlangsamt einen Fortschritt der Bautätigkeit.

Ein entsprechendes Problem kann auch bei Im-Loch-Bohrgeräten mit einer am Gerät angeordneten Absaugpumpe auftreten. Aus der EP 2 930 275 B1 oder der der EP 2 615 239 B1 gehen solche Im-Loch-Bohrgeräte hervor.

Schließlich ist ein Schachtvortriebsgerät aus der WO 2016/116910 bekannt, in dem in einer Separatoreinheit über eine Filterkaskade Bohrkühlfluid aufgetrennt und separiert wird, um den, über eine nachgeschaltete Förderpumpe an der Oberfläche zu fördernden, zu reinigenden Teil des Kühlfluids zu minimieren.

Der Erfindung liegt die **Aufgabe** zugrunde, ein Tiefbaugerät und ein Verfahren zum Erstellen anzugeben, mit welchen ein Loch im Boden besonders effizient erstellt werden kann.

Die Aufgabe wird zum einen durch ein Tiefbaugerät mit den Merkmalen des Anspruchs 1 und zum anderen durch ein Verfahren mit den Merkmalen des Anspruchs 10 gelöst. Bevorzugte Ausführungsformen der Erfindung sind in den jeweils abhängigen Ansprüchen angegeben.

Das erfindungsgemäße Tiefbaugerät ist dadurch gekennzeichnet, dass die Absaugleitung in einer Verteileinheit mündet, welche am Geräterahmen angeordnet und an der eine oben führende Abförderleitung und eine Rückführleitung zum Rückführen eines Teiles der angesaugten Flüssigkeit zum unteren Endbereich des Geräterahmens angeschlossen sind, und dass die Verteileinheit ein Sieb aufweist, welches zum Durchtritt von Flüssigkeit mit kleinerem abgetragenen Bodenmaterial entweder zur Rückführleitung oder zur Abförderleitung ausgebildet ist.

Eine Grundidee der Erfindung liegt darin, am Geräterahmen vorzugsweise im Bereich der Absaugpumpe an die Absaugleitung eine Verteileinheit anzuschließen, von welcher eine nach oben weiter führende Abförderleitung und eine nach unten zurückführende Rückführleitung abgehen. In der Verteileinheit ist ein Sieb angeordnet, welches einen Durchtritt eines Teilstromes von Flüssigkeit, welche definiert kleineres abgetragenes Bodenmaterial aufweisen kann, in die Rückführleitung oder die Abförderleitung ermöglicht. Ein anderer Teilstrom mit größeren Bodenpartikel wird in die andere Leitung geleitet.

Durch die Anordnung eines Siebes kann eine Aufkonzentration an Bodenmaterial in der nach oben abzufördernden Suspension erreicht werden. Damit wird die Förderleistung einer Absaugpumpe maßgeblich zum Abfördern des abgetragenen Bodenmaterials aufgebracht, während die nur als ein Fördermedium dienende Flüssigkeit vermindert, insbesondere auf ein notwendiges Maß, reduziert werden kann.

Durch die Rückführung eines Teilstromes von angesaugter Flüssigkeit mit abgetragenem Bodenmaterial noch unmittelbar am Geräterahmen wird die von der Absaugpumpe aufzubringende Arbeit reduziert, welche für das Abfördern des verbliebenen Teilstromes nach oben aufzubringen ist. Somit kann auch mit einer Absaugpumpe mit begrenzter Absaugleistung ein effizienter Betrieb mit einer hohen Abtragsleistung und einem hohen Anfall an abgetragenem Bodenmaterial erreicht werden.

Die Rückführleitung dient dazu, die am Sieb abgezweigte Flüssigkeit, welche auch als Suspension bezeichnet werden kann, wieder am Rahmen an einer geeigneten Stelle in den Schlitz einzuleiten. Dieses Ausleiten der abgezweigten Flüssigkeit mit einem geringeren Anteil an abgetragenen Bodenmaterial kann an einer geeigneten Stelle oberhalb der Fräsräder und vorzugsweise weitgehend drucklos erfolgen.

Durch eine entsprechende Gestaltung eines Siebes mit Sieböffnungen kann über die Größe der Sieböffnungen definiert eingestellt werden, ab oder bis welcher Größe abgetragenes Bodenmaterial nach oben abgefördert wird. Insbesondere kann hierdurch auch eingestellt werden, bis zu welcher Größe kleinere Bodenpartikel mit der Rückführleitung rückgeführt und in der Suspension und in dem Bodenschlitz verbleiben können.

Grundsätzlich kann nur kleineres Bodenmaterial nach oben abgefördert werden, während gröbere Bodenpartikel wieder zurück zu den Fräsrädern zum weiteren Zerkleinern gefördert werden. Dies entlastet auch eine Aufbereitung der Suspension an der Bodenoberfläche.

Erfindungsgemäß ist das Sieb zum Durchtritt von Flüssigkeit mit kleinerem abgetragenen Bodenmaterial zur Rückführleitung angeordnet und ausgebildet, wobei größere Bodenpartikel, welche nicht durch das Sieb hindurchtreten können, durch die Absaugpumpe zusammen mit Flüssigkeit über die Abförderleitung nach oben abförderbar sind. Eine Idee liegt darin, am Geräterahmen vorzugsweise oberhalb der Absaugpumpe eine Rückführleitung mit einem Sieb vorzusehen, welches einen Durchtritt von Flüssigkeit, welche definiert kleineres abgetragenes Bodenmaterial aufweisen kann, während grö-ßere Bodenpartikel weiter nach oben über die Abförderleitung aus dem Loch im Boden abgefördert werden können. Durch die Anordnung eines Siebes wird so zusagen eine Aufkonzentration an Bodenmaterial in der nach oben abzufördernden Suspension erreicht. Damit wird die Förderleistung einer Absaugpumpe maßgeblich zum Abfördern des abgetragenen Bodenmaterials aufgebracht, während die nur als ein Fördermedium dienende Flüssigkeit vermindert, insbesondere auf ein notwendiges Maß, reduziert werden kann.

Eine bevorzugte Ausführungsform der Erfindung besteht darin, dass an der Rückführleitung eine Stelleinheit, insbesondere eine Drossel oder ein Stellventil, angeordnet und zum Einstellen eines Durchflusses durch die Rückführleitung ausgebildet ist. Die Stelleinheit kann dabei grundsätzlich jedes geeignete Element sein, um eine Durchflussmenge durch die Rückführleitung einzustellen und zu verändern, wobei sich auch die Durchflussmenge in dem nach oben weiter führenden Bereich der Abförderleitung entsprechend ändert. Vorzugsweise kann die Stelleinheit eine Drossel, also eine Verengung in der Rückführleitung oder ein Stellventil, beispielsweise ein Butterfly-Ventil oder ein Ventil mit einem verstellbaren Schieber, sein. Die Stelleinheit kann dabei manuell oder über eine Steuereinrichtung ferngesteuert verstellbar sein. Auch kann eine automatische Steuerung abhängig von der Leistung der Absaugpumpe und/oder einer Arbeitstiefe vorgesehen sein. Insbesondere kann mit steigender Arbeitstiefe und damit mit einer sich erhöhenden Pumpenarbeit zum Abfördern des abgetragenen Bodenmaterials nach oben die Stelleinheit so verändert werden, dass der Teilstrom in der Rückführleitung erhöht wird. Hierdurch wird der nach oben abzupumpende Teilstrom entsprechend vermindert, so dass trotz steigender Förderhöhe ausreichend abgefrästes Bodenmaterial nach oben abgepumpt werden kann.

Besonders zweckmäßig ist es nach einer Ausführungsvariante der Erfindung, dass ein Stellmotor zum Verstellen eines Stellventils am Geräterahmen angeordnet ist. Der Stellmotor kann ein Elektro- oder Hydraulikmotor oder auch ein hydraulisch oder pneumatisch betätigter Stellantrieb sein. Grundsätzlich kann die Verteileinheit so ausgebildet sein, dass kein Fluidstrom in die Rückführleitung eingeleitet wird, wenn etwa im Betrieb die bestehende Leistung der Absaugpumpe ausreichend ist.

Es kann insbesondere eine vorteilhafte Ausführungsform der Erfindung darin bestehen, dass die Rückführleitung teleskopierbar ausgebildet ist. Die Rückführleitung kann so, wenn diese nicht benötigt wird, in eine Rückzugsposition eingeschoben werden. Weiterhin wird es ermöglicht, die Rückführleitung, welche insbesondere ein teleskopierbares Endrohr aufweisen kann, bis zu einer gewünschten Austrittsposition verstellt werden. Am Austrittsende der Rückführleitung kann insbesondere ein Diffusor für einen möglichst schonenden Austritt der rückgeführten Flüssigkeit in dem Frässchlitz vorgesehen sein.

Nach einer weiteren Ausgestaltung der Erfindung ist es bevorzugt, dass die Verteileinheit ein Gehäuse umfasst, an welchem eine Eintrittsöffnung für die Absaugleitung, eine Austrittsöffnung für die Abförderleitung und eine Austrittsöffnung für die Rückführleitung ausgebildet sind. Das Gehäuse kann dabei einen Aufnahmeraum umschließen, in welchem das Sieb vor der Austrittsöffnung zur Rückführleitung angeordnet ist.

Eine besonders zweckmäßige Ausgestaltung des erfindungsgemäßen Tiefbaugerätes wird dadurch erzielt, dass in dem Gehäuse der Verteileinheit zwischen der Eintrittsöffnung für die Absaugleitung und der Austrittsöffnung für die Abförderleitung ein Verbindungsstück mit Sieböffnungen zum Bilden des Siebes angeordnet ist.

Besonders vorteilhaft ist es dabei, dass das Verbindungsstück als ein Rohr zum Bilden eines rohrförmigen Siebes ausgebildet ist. Somit kann die abgesaugte Flüssigkeit durch die Verbindungseinheit von der Eintrittsöffnung zur Austrittsöffnung in einem rohrförmigen Kanal durchströmen, wobei die rückzuführende Flüssigkeit mit kleinerem Bodenmaterial durch Sieböffnungen in dem rohrförmigen Sieb in dem angrenzenden Aufnahmeraum des Gehäuses der Verbindungseinheit einströmen und von dort über die Rückführleitung zurückströmen kann.

Eine besonders bevorzugte Weiterbildung der Erfindung wird dadurch erzielt, dass das Sieb in dem Gehäuse der Verteileinheit von einem Aufnahmeraum umfasst ist, wobei Flüssigkeit über den Umfang des Siebes in den Aufnahmeraum eintreten kann, und dass der Aufnahmeraum mit der Rückführleitung verbunden ist. Das Sieb kann dabei insbesondre als ein rohrförmiges Sieb ausgebildet sein, so dass über den gesamten Umfang des rohrförmigen Siebes ein Flüssigkeitsdurchtritt in den umgebenden Aufnahmeraum der Verteileinheit erfolgen kann. Dies ermöglicht ein besonders effizientes Aufteilen und Sieben der abgesaugten Flüssigkeit mit dem abgetragenem Bodenmaterial. Die Flüssigkeit mit abgetragenem Bodenmaterial kann auch als Suspension bezeichnet werden.

Für einen langfristigen zuverlässigen Betrieb ist es nach einer Weiterbildung der Erfindung bevorzugt, dass das Sieb in dem Gehäuse der Verteileinheit auswechselbar gelagert ist. Insbesondere kann an dem Gehäuse der Verteileinheit ein zu öffnender und zu verschließender Zugang für einen leichten Zugang zu dem Sieb vorgesehen sein.

Das Sieb kann über geeignete lösbare Befestigungsmittel leicht gelöst und bei Verschleiß, insbesondere einem Zusetzen des Siebes, leicht entnommen und gereinigt oder durch ein anderes Sieb ersetzt werden. In der Verteilseinheit können grundsätzlich auch mehrere Siebe oder Siebelemente vorgesehen sein, welche etwa übereinander angeordnet sind und so ein Gesamtsieb bilden können.

Nach einer Weiterbildung der Erfindung ist es bevorzugt, dass das Tiefbaugerät als eine Schlitzwandfräse oder als ein Im-Loch-Bohrgerät ausgebildet ist. Bei einer Schlitzwandfräse sind ein oder vorzugsweise mehrere Fräsräder angeordnet, welche gegenüber einer vertikalen Vortriebsrichtung horizontale oder quer gerichtete Fräsradachsen aufweisen. Vorzugsweise weist eine Schlitzwandfräse zwei Paare von Fräsrädern auf, welche an einem unteren Ende des Geräterahmens angeordnet und zum Abtragen von Bodenmaterial drehend angetrieben werden.

Bei einem Im-Loch-Bohrgerät ist an der Unterseite des Geräterahmens ein Bohrkopf angeordnet, welcher um eine in Vortriebsrichtung gerichtete, vorzugsweise vertikale Bohrachse drehend angetrieben wird. Am Geräterahmen des Tiefbaugerätes können Führungselemente zum Führen des Gerätes in dem Loch im Boden und vorzugsweise auch quer gerichtete Spannelementen vorgesehen sein. Über die Spannelemente kann das Tiefbaugerät zumindest mit einem Teilabschnitt an der Lochwand verspannt werden, um so einen zusätzliche Vortriebskraft aufzubringen.

Die Erfindung umfasst weiterhin ein Verfahren zum Erstellen eines Lochs im Boden, welches dadurch gekennzeichnet ist, dass die Absaugleitung in einer Verteileinheit mündet, welche am Geräterahmen angeordnet und an der eine oben führende Abförderleitung und eine Rückführleitung angeschlossen sind, durch welche ein Teil der angesaugten Flüssigkeit zum unteren Endbereich des Geräterahmens rückgeführt wird, und dass die Verteileinheit ein Sieb aufweist, durch welches Flüssigkeit mit kleinerem abgetragenen Bodenmaterial entweder zur Rückführleitung oder zur Abförderleitung hindurchtritt.

Das erfindungsgemäße Verfahren kann insbesondere mit einem der zuvor beschriebenen erfindungsgemäßen Tiefbaugeräte durchgeführt werden. Dabei können die zuvor beschriebenen Vorteile erzielt werden.

Die Erfindung wird nachfolgend anhand eines bevorzugten Ausführungsbeispieles weiter beschrieben, das schematisch in den Zeichnungen dargestellt ist. In den Zeichnungen zeigen:
- Fig. 1: eine perspektivische Darstellung eines erfindungsgemäßen Tiefbaugerätes, welches als ein Im-Loch-Bohrgerät ausgebildet ist;
- Fig. 2: eine vergrößerte Detailansicht zu dem Tiefbaugerät von Fig. 1;
- Fig. 3: eine perspektivische Ansicht einer Verteileinheit für ein erfindungsgemäßes Tiefbaugerät; und
- Fig. 4: eine Querschnittsansicht zu der Verteileinheit nach Fig. 3.

Ein Ausführungsbeispiel eines erfindungsgemäßen Tiefbaugerätes 10, welches als ein Im-Loch-Bohrgerät 11 ausgebildet ist, geht aus den Figuren 1 und 2 hervor. An einem länglichen Geräterahmen 12 ist an einem oberen Endbereich eine schematisch angedeutete Halteeinrichtung 14 angeordnet. Die Halteeinrichtung 14 ist zum Halten des Tiefbaugerätes 10 an einem Tragseil oder einer Tragstange ausgebildet und kann beispielsweise eine Hakenaufnahme aufweisen.

An einem unteren Ende des Geräterahmens 12 ist als eine Abtragseinrichtung 20 ein drehend antreibbares Abtragselement 22 angeordnet, welches gemäß dem dargestellten Ausführungsbeispiel ein Bohrkopf 23 mit Abtragszähnen 24 sein kann. Der Bohrkopf 23 kann über mehrere Antriebe 16 in einem mittleren Bereich des Geräterahmens 12 über einen rohrförmigen Bohrantriebsstrang 18 um eine üblicherweise vertikale Bohrachse drehend angetrieben werden. Der Bohrstrang 18 ist in grundsätzlich bekannter Weise zur Durchführung eines Bohrschrittes mittels Vorschubzylindern 26 gegenüber dem Geräterahmen 12 axial verfahrbar. An dem Geräterahmen 12 können schematisch dargestellte Spannelemente 28 angeordnet sein, welche zum Festspannen des Tiefbaugerätes 10 an einer Wand des Loches im Boden radial ausfahrbar sind.

Beim Bohren abgetragenes Bodenmaterial wird zusammen mit umgebender Flüssigkeit, welche zur Stützung des Bohrloches vorgesehen ist, mittels einer Absaugeinrichtung 30 am Bohrkopf 23 abgesaugt. An dem Bohrkopf 23 können nicht näher dargestellte Absaugöffnungen angeordnet sein, über welche mittels einer Absaugleitung 32 und einer Absaugpumpe 34 das abgetragene Bodenmaterial mit Flüssigkeit nach oben abgepumpt wird.

Die Absaugleitung 32 mündet dabei in eine Verteileinheit 40 mit einem vorzugsweise kastenförmigen Gehäuse 42, wie detailliert in Fig. 2 gezeigt ist. Das Gehäuse 42 der Verteileinheit 40 weist an seiner Unterseite eine Eintrittsöffnung 43 für die Absaugleitung 32 auf. Weiterhin ist an der Unterseite des Gehäuses 42 eine Austrittsöffnung 45 für eine Rückführleitung 60 ausgebildet, welche nachfolgend noch genauer beschrieben wird. Zum Einstellen des rückzuführenden Teilstroms an Flüssigkeit kann an der Rückführleitung 60 ein Stellventil 70 mit einem Stellmotor 72 angeordnet sein.

Weiterhin ist an der Oberseite des Gehäuses 42 eine Austrittsöffnung 44 für eine Abförderleitung 38 ausgebildet. Die Abförderleitung 38 erstreckt sich nach oben bis aus dem Loch im Boden, um abgetragenes Bodenmaterial und Flüssigkeit aus dem Loch abzufördern und insbesondere einer Aufbereitungsanlage zum Trennen der Flüssigkeit von abgetragenem Bodenmaterial zuzuleiten.

Wie aus den Figuren 3 und 4 ersichtlich ist, wird von dem Gehäuse 42 der Verteileinheit 40 ein Aufnahmeraum 46 umschlossen. Innerhalb des Aufnahmeraumes 46 ist ein Sieb 50 angeordnet, welches in dem dargestellten Ausführungsbeispiel in bevorzugter Weise als ein rohrförmiges Verbindungsstück 52 ausgebildet ist, welches die Eintrittsöffnung 43 der Absaugleitung 32 mit der Austrittsöffnung 44 der Abförderleitung 38 verbindet. In dem rohrförmigen Verbindungsstück 52 ist eine Vielzahl von Sieböffnungen mit einem definierten Öffnungsdurchmesser zum Bilden des Siebes 50 vorgesehen.

Somit kann von der Absaugpumpe 34 abgesaugte Flüssigkeit mit abgetragenem Bodenmaterial über die Eintrittsöffnung 43 in die Verteileinheit 40 einströmen und über die Austrittsöffnung 44 in die Abförderleitung 38 eintreten und nach oben weiter abgefördert werden. Aufgrund der Öffnungen in dem Sieb 50 kann ein Teil der abgesaugten Flüssigkeit zusammen mit kleineren Bodenpartikeln des abgefrästen Bodenmaterials, welche durch die Öffnungen des Siebes 50 hindurchtreten können, in den umgebenden Aufnahmeraum 46 des Gehäuses 42 der Verteileinheit 40 eintreten. Dieser Teilstrom mit der gesiebten Flüssigkeit kann über die Austrittsöffnung 45 in die Rückführleitung 60 eintreten und über diese zu einem unteren Bereich des Geräterahmens 12 rückgeleitet werden. Die Rückführleitung 60 kann teleskopierbar mit einem verschiebbaren Teleskopstück 64 ausgebildet sein, wobei dieses eine Öffnung 62 oberhalb des Bohrkopfs 23 aufweist und dem axial verschiebbareb Bohrkopf 23 folgen kann. So kann die gesiebte Flüssigkeit mit einem Anteil von abgetragenem Bodenmaterial geringerer Partikelgröße in dem Loch im Boden verbleiben und muss nicht weiter nach oben abgefördert werden.

Auf dieser Weise reduziert sich die Menge des Teilstromes an Flüssigkeit, welche von der Absaugpumpe 34 nach oben über die Abförderleitung 38 abgefördert werden muss. Zudem wird durch die erfindungsgemäß vorgesehene Verteileinheit 40 mit einem Sieb 50 eine gewisse Aufkonzentration an abgetragenem Bodenmaterial mit größeren Partikeln erzeugt, so dass eine begrenzte Pumpenleistung effizient zum Abfördern eines erhöhten Anteils an abgetragenem Bodenmaterial erzielt werden kann.

## Patentansprüche

1. Tiefbaugerät zum Erstellen eines Lochs im Boden mit
- einem Geräterahmen (12),
- einer Halteeinrichtung (14) an einem oberen Bereich des Geräterahmens (12) zum Halten des Tiefbaugerätes (10) an einem Tragseil oder einer Tragstange,
- einer Abtragseinrichtung (20), welche mindestens ein drehend antreibbares Abtragselement (22) aufweist und an einem unteren Endbereich des Geräterahmens (12) angeordnet und zum Abtragen von Bodenmaterial ausgebildet ist,
- einem am Geräterahmen (12) angeordneten Antrieb (16) zum drehenden Antreiben des mindestens einen Abtragselementes (22) und
- einer Absaugeinrichtung zum Absaugen von abgetragenem Bodenmaterial zusammen mit einer Flüssigkeit, die sich im Loch befindet, nach oben mittels einer Absaugleitung (32), wobei die Absaugeinrichtung mindestens eine Absaugöffnung am unteren Endbereich des Geräterahmens (12) und eine Absaugpumpe (34) umfasst, die am Geräterahmen (12) angeordnet ist,
- wobei die Absaugleitung (32) in einer Verteileinheit (40) mündet, welche am Geräterahmen (12) angeordnet und an der eine nach oben führende Abförderleitung (38) und eine Rückführleitung (60) zum Rückführen eines Teiles der angesaugten Flüssigkeit zum unteren Endbereich des Geräterahmens (12) angeschlossen sind,
wobei die Verteileinheit (40) ein Sieb (50) aufweist, **dadurch gekennzeichnet,**
- **dass** das Sieb (50) zum Durchtritt von Flüssigkeit mit kleinerem abgetragenen Bodenmaterial entweder zur Rückführleitung (60) oder zur Abförderleitung (38) ausgebildet ist,
- wobei das Sieb (50) zum Durchtritt eines ersten Teilstroms von Flüssigkeit mit kleinerem abgetragenen Bodenmaterial zur Rückführleitung (60) ausgebildet ist, wobei in einem zweiten Teilstrom größere Bodenpartikel, welche nicht durch das Sieb (50) hindurchtreten können, durch die Absaugpumpe (34) zusammen mit Flüssigkeit über die Abförderleitung (38) nach oben abförderbar sind.

2. Tiefbaugerät nach Anspruch 1,
**dadurch gekennzeichnet,**
**dass** an der Rückführleitung (60) eine Stelleinheit (70), insbesondere eine Drossel oder ein Stellventil, angeordnet und zum Einstellen eines Durchflusses durch die Rückführleitung (60) ausgebildet ist.

3. Tiefbaugerät nach einem der Ansprüche 1 bis 2,
**dadurch gekennzeichnet,**
**dass** die Rückführleitung (60) teleskopierbar ausgebildet ist.

4. Tiefbaugerät nach einem der Ansprüche 1 bis 3,
**dadurch gekennzeichnet,**
**dass** die Verteileinheit (40) ein Gehäuse (42) umfasst, an welchem eine Eintrittsöffnung (43) für die Absaugleitung (32), eine erste Austrittsöffnung (44) für die Abförderleitung (38) und eine zweite Austrittsöffnung (45) für die Rückführleitung (60) ausgebildet sind.

5. Tiefbaugerät nach Anspruch 4,
**dadurch gekennzeichnet,**
**dass** in dem Gehäuse (42) der Verteileinheit (40) zwischen der Eintrittsöffnung (43) für die Absaugleitung (32) und der ersten Austrittsöffnung (44) für die Abförderleitung (38) ein Verbindungsstück (52) mit Sieböffnungen zum Bilden des Siebes (50) angeordnet ist.

6. Tiefbaugerät nach Anspruch 5,
**dadurch gekennzeichnet,**
**dass** das Verbindungsstück (52) als ein Rohr zum Bilden eines rohrförmigen Siebes (50) ausgebildet ist.

7. Tiefbaugerät nach einem der Ansprüche 1 bis 6,
**dadurch gekennzeichnet,**
**dass** das Sieb (50) in dem Gehäuse (42) der Verteileinheit (40) von einem Aufnahmeraum (46) umfasst ist, wobei Flüssigkeit über den Umfang des Siebes (50) in den Aufnahmeraum (46) eintreten kann, und
**dass** der Aufnahmeraum (46) mit der Rückführleitung (60) verbunden ist.

8. Tiefbaugerät nach einem der Ansprüche 1 bis 7,
**dadurch gekennzeichnet,**
**dass** das Sieb (50) in dem Gehäuse (42) der Verteileinheit (40) auswechselbar gelagert ist.

9. Tiefbaugerät nach einem der Ansprüche 1 bis 8,
**dadurch gekennzeichnet,**
**dass** dieses als eine Schlitzwandfräse oder als ein Im-Loch-Bohrgerät (11) ausgebildet ist.

10. Verfahren zum Erstellen eines Lochs im Boden mit einem Tiefbaugerät (10), insbesondere nach einem der Ansprüche 1 bis 9, mit
- einem Geräterahmen (12),
- einer Halteeinrichtung (14) an einem oberen Bereich des Geräterahmens (12), wobei das Tiefbaugerät (10) an einem Tragseil oder einer Tragstange gehalten wird,
- einer Abtragseinrichtung (20), welche mindestens ein drehend antreibbares Abtragselement (22) aufweist und an einem unterem Endbereich des Geräterahmens (12) angeordnet ist, wobei durch das mindestens eine Abtragselement (22) Bodenmaterial zum Erstellen des Loches im Boden abgetragen wird,
- einem am Geräterahmen (12) angeordneten Antrieb (16), durch welchen das mindestens eine Abtragselement (22) drehend angetrieben wird, und
- einer Absaugeinrichtung, durch welche abgetragenes Bodenmaterial zusammen mit einer Flüssigkeit, die sich im Loch befindet, nach oben mittels einer Absaugleitung (32) abgesaugt wird, wobei die Absaugeinrichtung mindestens eine Absaugöffnung am unteren Endbereich des Geräterahmens (12) und eine Absaugpumpe (34) umfasst, die am Geräterahmen (12) angeordnet ist,
- wobei die Absaugleitung in einer Verteileinheit (40) mündet, welche am Geräterahmen (12) angeordnet und an der eine nach oben führende Abförderleitung (38) und eine Rückführleitung (60) angeschlossen sind, durch welche ein Teil der angesaugten Flüssigkeit zum unteren Endbereich des Geräterahmens (12) rückgeführt wird, wobei die Verteileinheit (40) ein Sieb (50) aufweist, **dadurch gekennzeichnet,**
- **dass** durch das Sieb (50) Flüssigkeit mit kleinerem abgetragenen Bodenmaterial entweder zur Rückführleitung (60) oder zur Abförderleitung (38) hindurchtritt,
- wobei das Sieb (50) zum Durchtritt eines ersten Teilstroms von Flüssigkeit mit kleinerem abgetragenen Bodenmaterial zur Rückführleitung (60) ausgebildet ist, wobei in einem zweiten Teilstrom größere Bodenpartikel, welche nicht durch das Sieb (50) hindurchtreten können, durch die Absaugpumpe (34) zusammen mit Flüssigkeit über die Abförderleitung (38) nach oben abgefördert wird.

## Claims

1. Civil engineering machine for creating a hole in the soil comprising:
- a device frame (12),
- holding means (14) at an upper area of the device frame (12) to support the civil engineering machine (10) on a support cable or a support bar,
- excavating means (20) comprising at least an excavating element (22) which can be rotatably driven and is arranged at a lower end portion on the device frame (12) and configured to remove soil material,
- a drive (16) arranged on the device frame (12) for rotatably driving the at least one excavating element (22) and
- suction means to suck upwards excavated soil material together with a liquid being in the hole by means of a suction line (32), wherein the suction means comprises at least one suction opening at the lower end portion of the device frame (12) and a suction pump (34) arranged on the device frame (12),
- wherein the suction line (32) leads to a distribution unit (40) which is arranged on the device frame (12) and to which a discharge line (38) leading upwards and a return line (60) to return a part of the sucked-up liquid to the lower end portion of the device frame (12) are connected,
- wherein the distribution unit (40) comprises a sieve (50)
**characterized in that**
- the sieve (50) is configured for passage of liquid comprising smaller excavated soil material either to the return line (60) or to the discharge line (38),
- wherein the sieve (50) is configured for passage of a first substream of liquid comprising smaller excavated soil material to the return line (60), wherein bigger soil particles which cannot pass through the sieve (50) can be discharged upwards in a second substream by means of the suction pump (34) together with liquid via the discharge line (38).

2. Civil engineering machine according to claim 1,
**characterized in that**
an actuator (70) in particular a throttle or an actuator valve is arranged on the return line (60) and configured to adjust the flow through the return line (60).

3. Civil engineering machine according to one of the claims 1 to 2, **characterized in that**
the return line (60) is configured in a telescopic manner.

4. Civil engineering machine according to one of the claims 1 to 3, **characterized in that**
the distribution unit (40) comprises a casing (42) on which an inlet opening (43) for the suction line (32), a first outlet opening (44) for the discharge line (38) and a second outlet opening (45) for the return line (60) are formed.

5. Civil engineering machine according to claim 4,
**characterized in that**
a connector (52) having sieve openings for forming the sieve (50) is arranged in the casing (42) of the distribution unit (40) between the inlet opening (43) for the suction line (32) and the first outlet opening (44) for the discharge line (38).

6. Civil engineering machine according to claim 5,
**characterized in that**
the connector (52) is configured as a pipe for forming a tubular sieve (50).

7. Civil engineering machine according to one of the claims 1 to 6, **characterized in that**
the sieve (50) in the casing (42) of the distribution unit (40) is surrounded by a receiving space (46), wherein liquid can enter the receiving space (46) via the perimeter of the sieve (50) and that the receiving space (46) is connected to the return line (60).

8. Civil engineering machine according to one of the claims 1 to 7, **characterized in that**
the sieve (50) is supported interchangeably in the casing (42) of the distribution unit (40).

9. Civil engineering machine according to one of the claims 1 to 8, **characterized in that**
it is configured as a trench cutter or an inhole drilling device (11).

10. Method for creating a hole in the soil, using a civil engineering machine (10), in particular according to one of the claims 1 to 9, comprising
- a device frame (12),
- holding means (14) at an upper area of the device frame (12), wherein the civil engineering machine (10) is supported on a support cable or a support bar,
- excavating means (20), comprising at least an excavating element (22) which can be rotatably driven and is arranged at a lower end portion of the device frame (12), wherein soil material is excavated by means of the at least one excavation element (22) for creating the hole in the soil,
- a drive (16) arranged on the device frame (12) by means of which the at least one excavating element (22) is notably driven, and
- suction means by means of which excavated soil material together with a liquid being in the hole is sucked upwards by means of a suction line (32), wherein the suction means comprises at least one suction opening at the lower end portion of the device frame (12) and a suction pump (34) arranged on the device frame (12),
- wherein the suction line leads to a distribution unit (40) which is arranged on the device frame (12) and to which a discharge line (38) leading upwards and a return line (60) are connected by means of which a part of the sucked up liquid is returned to the lower end portion of the device frame (12),
- wherein the distribution unit (40) comprises a sieve (50) **characterized in that**
- liquid comprising smaller excavated soil material passes through the sieve (50) either to the return line (60) or to the discharge line (38),
- wherein the sieve (50) is configured for passage of a first substream of liquid comprising smaller excavated soil material to the return line (60), wherein bigger soil particles which cannot pass through the sieve (50) can be discharged upwards in a second substream by means of the suction pump (34) together with liquid via the discharge line (38).

## Revendications

1. Engin de génie civil pour réaliser un trou dans le sol, comprenant
- un cadre d'engin (12),
- un dispositif de fixation (14) situé dans une zone supérieure du cadre de l'engin (12) pour fixer l'engin de génie civil (10) à un câble porteur ou à une barre porteuse,
- un dispositif d'enlèvement (20), qui présente au moins un élément d'enlèvement (22) pouvant être entraîné en rotation et qui est situé dans une zone d'extrémité inférieure du cadre de l'engin (12) et est conçu pour l'enlèvement de matériau du sol,
- un dispositif d'entraînement (16) disposé sur le cadre de l'engin (12) pour entraîner en rotation au moins un élément d'enlèvement (22) et
- un dispositif d'aspiration pour aspirer vers le haut, au moyen d'une conduite d'aspiration (32), le matériau du sol enlevé en même temps qu'un liquide qui se trouve dans le trou, le dispositif d'aspiration comprenant au moins une ouverture d'aspiration dans la zone d'extrémité inférieure du cadre de l'engin (12) et une pompe d'aspiration (34) qui est disposée sur le cadre de l'engin (12),
- la conduite d'aspiration (32) débouchant dans une unité de distribution (40) qui est disposée sur le cadre de l'engin (12) et à laquelle sont raccordées une conduite d'évacuation (38) menant vers le haut et une conduite de retour (60) pour renvoyer une partie du liquide aspiré vers la zone d'extrémité inférieure du cadre de l'engin (12),
- l'unité de distribution (40) présentant un tamis (50),
**caractérisé**
- **en ce que** le tamis (50) est conçu pour le passage de liquide avec un matériau de sol enlevé plus fin, soit vers la conduite de retour (60), soit vers la conduite d'évacuation (38),
- le tamis (50) étant conçu pour le passage d'un premier flux partiel de liquide avec un matériau de sol enlevé plus fin vers la conduite de retour (60), des particules de sol plus grosses qui ne peuvent pas passer à travers le tamis (50) pouvant être évacuées vers le haut dans un deuxième flux partiel par la pompe d'aspiration (34) avec le liquide par la conduite d'évacuation (38).

2. Engin de génie civil selon la revendication 1,
**caractérisé**
**en ce qu'**une unité d'ajustement (70), en particulier un étranglement ou une valve d'ajustement, est placée à la conduite de retour (60) et est conçue pour ajuster un débit à travers la conduite de retour (60).

3. Engin de génie civil selon les revendications 1 à 2,
**caractérisé**
**en ce que** la conduite de retour (60) est conçue de manière télescopique.

4. Engin de génie civil selon les revendications 1 à 3,
**caractérisé**
**en ce que** l'unité de distribution (40) comprend un boîtier (42) sur lequel sont formés un orifice d'entrée (43) pour la conduite d'aspiration (32), un premier orifice de sortie (44) pour la conduite évacuation (38) et un deuxième orifice de sortie (45) pour la conduite de retour (60).

5. Engin de génie civil selon la revendication 4,
**caractérisé**
**en ce que**, dans le boîtier (42) de l'unité de distribution (40), entre l'orifice d'entrée (43) pour la conduite d'aspiration (32) et le premier orifice de sortie (44) pour la conduite d'évacuation (38), est disposée une pièce de liaison (52) avec des ouvertures de tamisage pour former le tamis (50).

6. Engin de génie civil selon la revendication 5,
**caractérisé**
**en ce que** la pièce de liaison (52) est conçu comme un tube pour former un tamis tubulaire (50).

7. Engin de génie civil selon l'une des revendications 1 à 6,
**caractérisé**
ce que le tamis (50) est entouré par un espace de réception (46) dans le boîtier (42) de l'unité de distribution (40), le liquide pouvant entrer dans l'espace de réception (46) par la circonférence du tamis (50), et
**en ce que** l'espace de réception (46) est relié à la conduite de retour (60).

8. Engin de génie civil selon l'une des revendications 1 à 7,
**caractérisé**
**en ce que** le tamis (50) est monté de manière interchangeable dans le boîtier (42) de l'unité de distribution (40).

9. Engin de génie civil selon l'une des revendications 1 à 8,
**caractérisé**
**en ce que** celui-ci est réalisé en forme de fraiseuse pour parois moulées ou d'engin de forage fond de trou (11).

10. Procédé de réalisation d'un trou dans le sol avec un engin de génie civil (10), notamment selon l'une des revendications 1 à 9, comprenant
- un cadre de l'engin (12),
- un dispositif de fixation (14) situé dans une zone supérieure du cadre de l'engin (12), l'engin de génie civil (10) étant fixé à un câble porteur ou à une barre porteuse,
- un dispositif d'enlèvement (20), qui présente au moins un élément d'enlèvement (22) pouvant être entraîné en rotation et qui est situé dans une zone d'extrémité inférieure du cadre de l'engin (12), du matériau du sol étant enlevé par l'au moins un élément d'enlèvement (22) pour réaliser le trou dans le sol,
- un dispositif d'entraînement (16) disposé sur le cadre de l'engin (12), par lequel le au moins un élément d'enlèvement (22) est entraîné en rotation, et
- un dispositif d'aspiration par lequel le matériau du sol enlevé est aspiré vers le haut en même temps qu'un liquide qui se trouve dans le trou au moyen d'une conduite d'aspiration (32), le dispositif d'aspiration comprenant au moins une ouverture d'aspiration dans la zone d'extrémité inférieure du cadre de l'engin (12) et une pompe d'aspiration (34) qui est disposée sur le cadre de l'engin (12),
- la conduite d'aspiration débouchant dans une unité de distribution (40) qui est placée au cadre de l'engin (12) et à laquelle sont raccordées une conduite d'évacuation (38) menant vers le haut et une conduite de retour (60) par laquelle une partie du liquide aspiré est renvoyée à la zone d'extrémité inférieure du cadre de l'engin (12),
- l'unité de distribution (40) comprenant un tamis (50),
- **caractérisé**
- **en ce que** le liquide avec le matériau du sol enlevé plus fin passe à travers le tamis (50), soit vers la conduite de retour (60), soit vers la conduite d'évacuation (38),
- le tamis (50) étant conçu pour le passage d'un premier flux partiel de liquide avec un matériau de sol enlevé plus fin vers la conduite de retour (60), des particules de sol plus grosses, qui ne peuvent pas passer à travers le tamis (50), étant évacuées vers le haut dans un deuxième flux partiel par la pompe d'aspiration (34) avec le liquide par la conduite d'évacuation (38).
